# EUROPÄISCHE PATENTSCHRIFT

(11) **EP 0 161 423 B1**
(45) Veröffentlichungstag und Bekanntmachung des Hinweises auf die Patenterteilung: **18.01.1989**
(21) Anmeldenummer: 85103259.9
(22) Anmeldetag: 20.03.1985
(51) Int. Cl.: G10L 3/00

(54) **Verfahren zur Erfassung der Grenzen von Signalen, die vor einem Hintergrundsignalgemisch auftreten**
Method for determining the boundaries of a signal mixed with background noise
Procédé pour déterminer les limites d'un signal mélangé à du bruit de fond

(30) Priorität: 28.03.1984 DE 3411485
(43) Veröffentlichungstag der Anmeldung: 21.11.1985
(73) Patentinhaber: SIEMENS AKTIENGESELLSCHAFT, 80333 München (DE)
(72) Erfinder: Kämmerer, Berhard, Dipl.-Ing., D-8000 München 83 (DE); Müller, Ulrich, Dipl.-Ing., D-8080 Fürstenfeldbruck (DE)

(56) Entgegenhaltungen:
- FR-A- 2 304 135
- THE BELL SYSTEM TECHNICAL JOURNAL, Band 54, Nr. 2, Februar 1975, Seiten 297-315, American Telephone and Telegraph Co., New York, US; L.R. RABINER u.a.: "An algorithm for determining the endpoints of isolated utterances"
- IEEE TRANSACTIONS ON ACOUSTICS, SPEECH, AND SIGNAL PROCESSING, Band ASSP-29, Nr. 4, August 1981, Seiten 777-785, IEEE, New York, US; L.F. LAMEL u.a.: "An improved endpoint detector for isolated word recognition"
- IEEE TRANSACTIONS ON COMMUNICATIONS, Band COM-30, Nr. 4, April 1982, Seiten 739-750, IEEE, New York, US; Y. YATSUZUKA: "Highly sensitive speech detector and high-speed voiceband data discriminator in DSI-ADPCM systems"
- ICASSP 83, PROCEEDINGS OF THE IEEE INTERNATIONAL CONFERENCE ON ACOUTICS, SPEECH AND SIGNAL PROCESSING, 14.-16. April 1983, Boston, Massachusetts, Band 3, Seiten 1156-1159, IEEE, New York, US; G. NEBEN u.a.: "Experiments in isolated word recognition using noisy speech"

## Beschreibung

Die vorliegende Erfindung betrifft ein Verfahren zur Erfassung der Grenzen von Signalen, die vor einem Hintergrundsignalgemisch auftreten, insbesondere von Signalgrenzen für die Sprachverarbeitung von vor einem Hintergrundgeräusch gesprochenen Wörtern, wobei als Unterscheidungskriterium zwischen einem interessierenden Signal und dem Hintergrundsignal oder Hintergrundsignalgemisch deren Amplitudenverhalten herangezogen wird.

Bisherige Lösungen zur Wortgrenzendetektion reichen von einfachen Signalamplituden-Betrachtungen bis zur Analyse des Zeitsignals mit nachfolgender Erkennung und Klassifikation in Pause und Sprache.

Die Beurteilung der mittleren Amplitude von Hintergrundsignalen bzw. des Amplitudenverhaltens allgemein reicht jedoch in zahlreichen Anwendungsfällen nicht aus. Eine vollständige Analyse hinsichtlich beispielsweise des Frequenzverhaltens - ausgedrückt durch Parameter - und/ oder des Amplitudenverhaltens, wie aus dem Stand der Technik bekannt, ist jedoch für zahlreiche Anwendungsfälle zu aufwendig, und zwar betreffend sowohl. die Hardware als auch die Software.

Der vorliegenden Erfindung liegt die Aufgabe zugrunde, ein Verfahren der eingangs genannten Art zu schaffen, das kostengünstig, und zwar bezüglich der Hardware als auch der Software, durchzuführen ist, jedoch verhältnismässig genau arbeitet und von bestimmten irrelevanten Signalstörungen (zum Beispiel das Geräusch einer schlagenden Tür, Strassenlärm, die Stimmen einer Vielzahl von Menschen u. dgl.) unbeeinflusst bleibt.

Die der vorliegenden Erfindung zugrundeliegende Aufgabe wird durch ein Verfahren der eingangs genannten Art bzw. gemäss dem Oberbegriff des Patentanspruchs 1 gelöst, das durch die im kennzeichnenden Teil des Patentanspruchs 1 angegebenen Merkmale charakterisiert ist.

Vorteilhafte Weiterbildungen der Erfindung sind durch die in den Unteransprüchen angegebenen Merkmale gekennzeichnet.

Die vorliegende Erfindung wird im folgenden anhand mehrerer Ausführungsbeispiele für die Erfindung betreffender Figuren im einzelnen erläutert.
Figur 1 zeigt ein schematisches Blockschaltbild, aus dem das Grundprinzip der Vorverarbeitung des Zeitsignals eines an eine Eingangsklemme einer entsprechenden Einrichtung zur Durchführung des Verfahrens gelegten Eingangssignals hervorgeht.
Figur 2 zeigt ein Ablaufdiagramm von Schritten zur Wortgrenzendetektion gemäss der vorliegenden Erfindung.
Figur 3 zeigt ein schematisches Blockschaltbild, aus dem Einrichtungen und deren Zusammenwirken zur Durchführung eines ersten Verfahrensschrittes hervorgehen.
Figur 4 zeigt ein Blockschaltbild, aus dem Einrichtungen und deren Zusammenwirkung zur Durchführung einer «Beginn-Detektion» hervorgehen.
Figur 5 zeigt eine Diagrammdarstellung eines Beispiels für die «Beginn-Detektion» des gesprochenen Wortes «Stop».
Figur 6 zeigt ein Blockschaltbild, aus dem Einrichtungen und deren Zusammenwirken für eine «Ende-Detektion» hervorgehen.
Figur 7 zeigt eine Diagrammdarstellung eines Beispiels für die «Ende-Detektion» des gesprochenen Wortes «Stop».
Figur 8 zeigt eine Diagrammdarstellung eines Beispiels für eine gesamte Wortgrenzenerkennung für das gesprochene Wort «Stop».

Wie bereits eingangs ausgeführt, benutzt das Verfahren gemäss der vorliegenden Erfindung als Unterscheidungskriterium zwischen einem interessierenden Signal und dem Hintergrundsignal oder Hintergrundsignalgemisch deren Amplitudenverhalten. Dazu wird in einem ersten Schritt ein aufgenommenes und anschliessend vorverarbeitetes Signal oder Signalgemisch, nämlich eine Eingangsgrösse E, hinsichtlich seiner mittleren Amplitude A und seiner auf eine Referenzgrösse R bezogenen ersten Durchgangshäufigkeit N und deren Schwankungsbreite dN innerhalb eines vorgegebenen Zeitintervalls beobachtet, wobei die Durchgangshäufigkeit N aus Einzeldurchgangshäufigkeiten ermittelt wird und wobei die Schwankungsbreite durch die maximale Abweichung der Einzeldurchgangshäufigkeiten bestimmt ist. Zu diesem Zweck wird das aufgenommene Signal bzw. Signalgemisch Z (t) zunächst verstärkt, dann mittels eines Bandpassfilters gefiltert und anschliessend einer Analog/Digital-Wandlung unterzogen, wodurch sich die genannte Eingangsgrösse E ergibt, vergleiche Figur 1. Aus den betreffenden gewonnenen Grössen werden Hilfsgrössen S1, N2 abgeleitet, vergleiche Figur 3.

In einem zweiten Schritt innerhalb eines für eine ausreichende Auflösung benötigten Zeitrasters wird die aktuelle Durchgangshäufigkeit N1 bezogen auf die Referenzgrösse R bestimmt. In Abhängigkeit von der beobachteten abgeleiteten Durchgangshäufigkeit N2 mit ihrer Schwankungsbreite dN und der aktuellen Durchgangshäufigkeit N1 wird eine der zuvor abgeleiteten Hilfsgrössen S1 oder S2 einer Bewertungsgrösse S zugeordnet. Anhand dieser Bewertungsgrösse S wird die aktuelle Eingangsgrösse E gemessen. Dazu wird eine von der Lage der Eingangsgrösse E relativ zu der Bewertungsgrösse S abhängige Operation 01 durchgeführt. Aufgrund der Art des interessierenden Signals werden zwei Grenzwerte UG, OG1 festgelegt. Das Ergebnis der Operation 01 wird durch den ersten Grenzwert nach unten begrenzt. Bei Erreichen des zweiten, oberen Grenzwertes OG1 wird das Vorhandensein eines interessierenden Signals erkannt. Der exakte Signalbeginn SB liegt dabei um einen definierten Zeitabschnitt vor dem betreffenden Erkennungszeitpunkt ZE1, vergleiche Figur 4 und Figur 5.

In einem dritten Schritt wird durch eine weitere Operation 02 die Lage der Eingangsgrösse E relativ zu der Bewertungsgrösse S in der Art ausgewertet, dass bei Erreichen eines zweiten aufgrund der Art des interessierenden Signals zuvor festgelegten Grenzwertes OG2 das Nichtvorhandensein des in dem zweiten Schritt erfassten interessierenden Signals festgestellt wird. Das exakte Signalende SE liegt um einen definierten Zeitabschnitt vor dem betreffenden Erkennungszeitpunkt ZE2, vergleiche Figur und Figur 7.

Gemäss einer vorteilhaften Weiterbildung der Erfindung ist die genannte Operation 01 als ein Integrationsvorgang vorgesehen.

Der exakte Signalbeginn SB ist durch die zeitliche Position des letzten Wertes des Integrationsergebnisses gleich dem unteren Grenzwert UG vor dem betreffenden Erkennungszeitpunkt ZE1 festgelegt.

Vorteilhafterweise kann der erste Schritt, wie er zuvor beschrieben wurde, für den Fall wiederholt werden, dass die Eingangsgrösse E eine dem Hintergrundsignalgemisch angepasste Schwelle überschreitet. Ausserdem ist zweckmässigerweise zwischen dem ersten Schritt und dem zweiten Schritt eine Karenzzeit eingeschoben.

Die zuvor genannten Hilfsgrössen sind wie folgt definiert: wobei die Grössen a, b, c und d Konstanten sind, die durch Erfahrungswerte bzw. durch die Art des interessierenden Signals bestimmt sind.

Die Bewertungsgrösse S ist wie folgt definiert: Die erste Operation ist wie folgt definiert: Die zweite Operation ist wie folgt definiert:

Die erfindungsgemässen Verarbeitungs- und Bewertungsvorgänge können mittels digitaler Schaltkreise durchgeführt werden, sind jedoch zweckmässigerweise mittels eines Mikroprozessors und entsprechender Programme dafür durchzuführen.

Figur 2 zeigt, wie bereits erläutert, ein Ablaufdiagramm für eine Wortgrenzendetektion. In diesem Ablaufdiagramm sind die genannten Schritte, nämlich der erste Schritt, der zweite Schritt und der dritte Schritt nochmals verdeutlichend dargestellt.

Figur 8 zeigt, wie bereits eingangs erläutert, eine Diagrammdarstellung für eine gesamte Wortgrenzenerkennung des gesprochenen Wortes «Stop», wobei in dem oberen Diagrammteil ein Schwingungsverlauf des betreffenden Zeitsignals mit zugeordneten oberen und unteren Schwellwerten, dem mittleren Teil des Diagramms ein erzeugtes digitales Anzeigesignal für den Zustand «interessierendes Wort liegt vor» und in dem unteren Teil der Diagrammdarstellung der Vorgang der Wortbeginn- und Wortende-Erkennung gezeigt ist.

Das erfindungsgemässe Verfahren bietet im Zusammenhang mit dem Erkennen der Grenzen von gesprochenen Wörtern folgende Vorteile:
1. Signale mit dem Frequenzverhalten des Umweltgeräusches werden mit einer hohen Schwelle verglichen, können also auch dann, wenn sie lauter werden, nur in seltenen Fällen zu einer fälschlichen «Wortbeginn»-Meidung führen.
2. Signale mit anderem Frequenzverhalten werden mit einer niedrigen Schwelle verglichen, das heisst, sie können auch bei kleiner Amplitude erkannt werden.
3. Bei Signalen, deren überwiegender Anteil unter der jeweiligen Schwelle liegt, kann das Integral über die «geclippten» Werte einen bestimmten vorgegebenen Betrag nicht erreichen. Dadurch werden Störungen wie etwa das Geräusch einer schlagenden Tür, Fabrikmaschinenlärm usw. oder schwacher Signale, wie Sprache oder Musik, aus weiterer Entfernung unterdrückt.
4. Durch das integrierte Verfahren werden auch Sprachsignale mit schwachen Anfangsfrikativen korrekt detektiert.

In den meisten Fällen wird das Umweltgeräusch dominierende Frequenzanteile im Bereich der Vokal-Formanten aufweisen. Diese Formanten haben jedoch meist relativ grosse Amplituden, so dass sie auch bei einer hohen Schwelle detektiert werden können.

Die durch die Vorverarbeitung (Bandpassfilterung) stark bedämpften stimmlosen Laute mit einem grossen Anteil hoher Frequenzen unterscheiden sich dagegen meist nur durch ihre Nulldurchgangsrate von der Umgebung. Dies wird durch die Wahl der niedrigen Schwelle berücksichtigt.

Das erfindungsgemässe Verfahren ist selbstverständlich nicht auf die beschriebenen Ausführungsbeispiele beschränkt. So kann es beispielsweise auch für Überwachungszwecke zum Auffinden bestimmter typischer Signalverläufe innerhalb eines Signalgemisches, beispielsweise für Funküberwachungszwecke, verwendet werden.

## Patentansprüche

1. Verfahren zur Erfassung der Grenzen von Signalen, die vor einem Hintergrundsignalgemisch auftreten, insbesondere von Signalgrenzen für die Sprachverarbeitung von vor einem Hintergrundgeräusch gesprochenen Wörtern, wobei als Unterscheidungskriterium zwischen einem interessierenden Signal und dem Hintergrundsignal oder Hintergrundsignalgemisch deren Amplitudenverhalten herangezogen wird, dadurch gekennzeichnet,
- dass in einem ersten Schritt ein aufgenommenes und anschliessend vorverarbeitetes Signal oder Signalgemisch, nämlich eine Eingangsgrösse (E), hinsichtlich seiner mittleren Amplitude (A) und seiner auf eine Referenzgrösse (R) bezogenen ersten Durchgangshäufigkeit (N) und deren Schwankungsbreite (dN) innerhalb eines vorgegebenen Zeitintervalls beobachtet wird, wobei die Durchgangshäufigkeit (N) aus Einzeldurchgangshäufigkeiten gemittelt wird und wobei die Schwankungsbreite durch die maximale Abweichung der Einzeldurchgangshäufigkeit bestimmt ist,
- dass aus den betreffenden gewonnen Grössen Hilfsgrössen (S1, S2, N2) abgeleitet werden, welche Hilfsgrössen wie folgt definiert sind: wobei die Grössen a, b, c, d Konstanten sind, die durch Erfahrungswerte bzw. durch die Art des interessierenden Signals bestimmt sind,
- dass in einem zweiten Schritt innerhalb eines für eine ausreichende Auflösung benötigten Zeitrasters die aktuelle Durchgangshäufigkeit (N1) bezogen auf eine Referenzgrösse (R) bestimmt wird,
- dass in Abhängigkeit von der beobachteten abgeleiteten Durchgangshäufigkeit (N2) mit ihrer Schwankungsbreite (dN) und der aktuellen Durchgangshäufigkeit (N1) eine der zuvor abgeleiteten Hilfsgrössen (S1 oder S2) einer Bewertungsgrösse (S) zugeordnet wird,
- dass anhand dieser Bewertungsgrösse (S) die aktuelle Eingangsgrösse (E) gemessen wird,
- dass eine von der Lage der Eingangsgrösse (E) relativ zu der Bewertungsgrösse (S) abhängige Operation (01) durchgeführt wird,
- dass aufgrund der Art des interessierenden Signals zwei Grenzwerte (UG, OG1) festgelegt werden,
- dass das Ergebnis der Operation (01) durch den ersten Grenzwert (UG) nach unten begrenzt wird,
- dass bei Erreichen des zweiten, oberen Grenzwertes (OG1) das Vorhandensein eines interessierenden Signals erkannt wird,
- dass der exakte Signalbeginn (SB) um einen definierten Zeitabschnitt vor dem betreffenden Erkennungszeitpunkt (ZEI) liegt,
- dass in einem dritten Schritt durch eine weitere Operation (02) die Lage der Eingangsgrösse (E) relativ zu der Bewertungsgrösse (S) in der Art ausgewertet wird, dass unter Verwendung eines zweiten, aufgrund der Art des interessierenden Signals zuvor festgelegten Grenzwertes (OG2) das Nichtvorhandensein des im zweiten Schritt erfassten interessierenden Signals festgestellt wird, wobei die weitere Operation wie folgt definiert ist: b OG2 in allen anderen Fällen 02-1 für lEI < S,
- und dass das exakte Signalende (SE) um einen definierten Zeitabschnitt vor dem betreffenden Erkennungszeitpunkt (ZE2) liegt.

2. Verfahren nach Anspruch 1, dadurch gekennzeichnet, dass die Operation (01) ein Integrationsvorgang ist.

3. Verfahren nach Anspruch 2, dadurch gekennzeichnet, dass der exakte Signalbeginn (SB) durch die zeitliche Position des letzten Wertes des Integrationsergebnisses gleich dem unteren Grenzwert (UG) vor dem betreffenden Erkennungszeitpunkt (ZE1) festgelegt ist.

4. Verfahren nach Anspruch 1, dadurch gekennzeichnet, dass die Vorverarbeitung eine Verstärkung und eine Bandpassfilterung und eine Betragsbildung beinhaltet.

5. Verfahren nach Anspruch 1, dadurch gekennzeichnet, dass die Vorverarbeitung eine A/D-Wandlung beinhaltet.

6. Verfahren nach Anspruch 1, dadurch gekennzeichnet, dass der erste Schritt wiederholt wird, falls die Eingangsadresse (E) eine dem Hintergrundsignalgemisch angepasste Schwelle überschreitet.

7. Verfahren nach Anspruch 1, dadurch gekennzeichnet, dass zwischen dem ersten Schritt und dem zweiten Schritt eine Karenzzeit eingeschoben wird.

8. Verfahren nach Anspruch 1, dadurch gekennzeichnet, dass die Bewertungsgrösse wie folgt definiert ist:

9. Verfahren nach Anspruch 1, dadurch gekennzeichnet, dass die erste Operation wie folgt definiert ist:

10. Verfahren nach Anspruch 1, dadurch gekennzeichnet, dass die Verarbeitungs- und Bewertungsvorgänge mittels digitaler Schaltkreise durchgeführt werden.

11. Verfahren nach Anspruch 1, dadurch gekennzeichnet, dass die Verarbeitungs- und Bewertungsvorgänge mittels eines Mikroprozessors durchgeführt werden.

## Claims

1. Method for determining the boundaries of signals mixed with background noise, particularly of signal boundaries for speech processing of words spoken against a background noise, the criterion used for distinguishing between a signal of interest and the background signal or background noise being their amplitude characteristics, characterized in that
- in a first step, a signal or noise recorded and subsequently preprocessed, namely an input variable (E), is observed with respect to its mean amplitude (A) and its first transmission frequency (N), referred to a reference variable (R), and its range of fluctuation (dN) within a predetermined time interval, the transmission frequency (N) being averaged from individual transmission frequencies and the range of fluctuation being determined by the maximum deviation of the individual transmission frequencies,
- auxiliary variables (S1, S2, N2) are derived from the relevant variables obtained, which auxiliary variables are defined as follows: the variables a, b, c, d being constants which are determined by empirical values or by the type of the signal of interest,
- in a second step, the current transmission frequency (N1), referred to a reference variable (R), is determined within a time pattern needed for adequate resolution,
- one of the previously derived auxiliary variables (S1 or S2) is allocated to a weighting variable (S) in dependence on the observed derived transmission frequency (N2) with its range of fluctuation (dN) and the current transmission frequency (N1),
- the current input variable (E) is measured by means of this weighting variable (S),
- an operating (01) dependent on the position of the input variable (E) relative to the weighting variable (S) is performed,
- two boundary values (UG, OG1) are determined on the basis of the type of the signal of interest,
- the result of the operation (01) is limited towards the bottom by the first limit value (UG),
- the existence of a signal of interest is detected when the second upper limit value (OG1) is reached,
- the precise beginning of the signal (SB) is in front of the relevant detection time (ZE1) by a defined time interval,
- in a third step, the position of the input variable (E) relative to the weighting variable (S) is evaluated by a further operation (02) in such a manner that the non-existence of the signal of interest detected in the second step is established using a second limid value (OG2) which has been previously determined on the basis of the type of the signal of interest, the further operation being defined as follows:
- and the precise signal end (SE) is in front of the relevant detection time (ZE2) by a defined time interval.

2. Method according to Claim 1, characterized in that the operation (01) is an integration process.

3. Method according to Claim 2, characterized in that the precise beginning of the signal (SB) is established by the position of the last value of the integration result equal to the lower limit value (UG) in time before the relevant detection time (ZE1

4. Method according to Claim 1, characterized in that the preprocessing includes an amplification and a band-pass filtering and formation of an amount.

5. Method according to Claim 1, characterized in that the preprocessing includes an A/D conversion.

6. Method according to Claim 1, characterized in that the first step is repeated if the input address (E) exceeds a threshold matching the background noise.

7. Method according to Claim 1, characterized in that a weighting time is inserted between the first step and the second step.

8. Method according to Claim 1, characterized in that the weighting variable is defined as follow:

9. Method according to Claim 1, characterized in that the first operation is defined as follows:

10. Method according to Claim 1, characterized in that the processing and weighting processes are performed by means of digital circuits.

11. Method according to Claim 1, characterized in that the processing and weighting processes are performed by means of a microprocessor.

## Revendications

1. Procédé pour déterminer les limites de signaux, qui apparaisset avant un mélange de signaux de bruits de fond, notamment de limites de signaux pour le traitement de la parole sous la forme de mots prononcés avec bruit de fond, et selon lequel on utilise comme critère de différenciation entre un signal intéressant et le signal de bruit de fond ou le mélange de signaux de bruits de fond, le comportement de l'amplitude desdits signaux, caractérisé par le fait
- que, lors d'une première étape, on observe l'amplitude moyenne (A) d'un signal ou d'un mélange de signaux, reçu et soumis ensuite à un traitement préalable, à savoir une grandeur d'entrée (E), et sa première fréquence de passage (N) rapportée à une grandeur de référence (R), et son amplitude de variation (dN) pendant un intervalle de temps prédéterminé, auquel cas on forme la moyenne de la fréquence de passage (N) à partir de fréquences individuelles de passage et on détermine l'amplitude de variation au moyen de l'écart maximum des fréquences individuelles de passage,
- qu'à partir des grandeurs obtenues considérées on forme des grandeurs auxiliaires (S2, S2, N2), qui sont définies comme suit: les grandeurs a, b, c, d étant des constantes déterminées sur la base de valeurs empiriques et à l'aide du type du signal intéressant,
- que, lors d'une seconde étape, on détermine, à l'intérieur d'une trame temporelle nécessaire pour une résolution suffisante, la fréquence réelle de passage (N1) rapportée à une grandeur de référence (R),
- qu'en fonction de la fréquence de passage obtenue observée (ND), présentant une amplitude de variation (dN) et de la fréquence réelle de passage (N1), l'une des grandeurs auxiliaires (S1 ou S2) obtenue antérieurement est associée à une grandeur de pondération (S),
- que sur la base de cette grandeur de pondération (S), on mesure la grandeur réelle d'entrée (E),
- qu'on exécute une opération (01) dépendant de la position de la grandeur d'entrée (E) par rapport à la grandeur de pondération (S),
- qu'on détermine deux valeurs limites (UG, OG1 ) sur la base du type du signal intéressant,
- qu'on limite, vers le bas, le résultat de l'opération (01) par la première valeur limite (UG),
- que, lorsque la seconde valeur limite supérieure (OG1 ) est atteinte, la présence d'un signal intéressant est identifiée,
- que le début précis (SB) du signal est en avance, d'un intervalle de temps défini, par rapport à l'instant considéré d'identification (ZE1),
- que, lors d'une troisième étape, on évalue au moyen d'une opération (02) la position de la grandeur d'entrée (E) par rapport à la grandeur de pondération (S) de telle sorte que, moyennant l'utilisation d'une seconde valeur limite (OG2) fixée au préalable sur la base du type du signal intéressant, l'absence du signal intéressant détecté lors de la seconde étape est déterminée, l'autre opération étant définie comme suit: J OG2 dans tous les autres cas ou 02-1 pour |E| <S.
- et que la fin précise (SE) du signal est en avance d'un intervalle de temps défini par rapport à l'instant considéré d'identification (ZE2).

2. Procédé suivant la revendication 1, caractérisé par le fait que l'opération (01) est une opération d'intégration.

3. Procédé suivant la revendication 2, caractérisé par le fait que le début précis (SB) du signal est déterminé par la position dans le temps de la dernière valeur du résultat d'intégration égale à la valeur limite inférieure (UG) avant l'instant considéré d'identification (ZE1 ).

4. Procédé suivant la revendication 1, caractérisé par le fait que le traitement préalable inclut une amplification et un filtrage passe-bande et une formation d'une valeur.

5. Procédé suivant la revendication 1, caractérisé par le fait que le traitement préalable inclut une conversion analogique/numérique.

6. Procédé suivant la revendication 1, caractérisé par le fait que la première étape est réitérée dans le cas où l'adresse d'entrée (E) dépasse un seuil adapté au mélange des signaux de bruit de fond.

7. Procédé suivant la revendication 1, caractérisé par le fait qu'un délai de carence est inséré entre la première étape et la seconde étape.

8. Procédé suivant la revendication 1, caractérisé par le fait que la grandeur de pondération est définie comme suit:

9. Procédé suivant la revendication 1, caractérisé par le fait que la première opération est définie comme suit:

10. Procédé suivant la revendication 1, caractérisé par le fait que les processus de traitement et de pondération sont réalisés au moyen de circuits numériques.

11. Procédé suivant la revendication 1, caractérisé par le fait que les processus de traitement et de pondération sont exécutés au moyen d'un microprocesseur.
